# EUROPÄISCHE PATENTSCHRIFT

(11) **EP 0 028 288 B1**
(45) Veröffentlichungstag und Bekanntmachung des Hinweises auf die Patenterteilung: **05.12.1984**
(21) Anmeldenummer: 80104128.6
(22) Anmeldetag: 16.07.1980
(51) Int. Cl.: F02M 63/02

(54) **Kraftstoffeinspritzdüse für Brennkraftmaschinen**
Fuel injection nozzle for internal-combustion engines
Buse d'injection de carburant pour moteurs à combustion interne

(30) Priorität: 31.10.1979 DE 2943896
(43) Veröffentlichungstag der Anmeldung: 13.05.1981
(73) Patentinhaber: ROBERT BOSCH GMBH, 70442 Stuttgart (DE)
(72) Erfinder: Eblen, Ewald, Dr., Dipl.-Ing., D-7000 Stuttgart 75 (DE); Kopse, Odon, Dipl.-Ing., CH-3427 Ulzensteff (CH)

## Beschreibung

### Stand der Technik

Die Erfindung geht aus von einer Kraftstoff- Einspritzdüse nach der Gattung des Hauptanspruches. Bei bekannten Einspritzdüsen dieser Gattung (DE-B-2121 121) ist das durch eine äussere Krafteinwirkung bewegliche Stellglied als drehbar gelagerte Nockenscheibe ausgebildet, welche über Stössel mechanisch auf die Düsennadel einwirkt und in den Endstellungen jeweils eine der Düsennadeln in der Schliessstellung blockiert. Bei dieser Anordnung ist eine Entlastung des Druckraumes der jeweils blockierten Düsennadel nicht möglich. In den Zwischenstellungen der Nockenscheibe ist der Hub der Düsennadeln begrenzt, was nicht in allen Fällen erwünscht ist. Ausserdem ist die bekannte mechanische Lösung mit einer Vielzahl von Toleranzen behaftet, so dass ein erhöhter Fertigungsaufwand notwendig ist, wenn die Nockenscheibe auch in eine exakt definierte Zwischenstellung verstellbar sein soll.

Bei einer anderen bekannten Ausführung einer Einspritzdüse mit zwei Düsennadeln (DE-A-2 656 276) wird der Kraftstoff über zwei getrennte Druckleitungen von der Einspritzpumpe zu den beiden Druckräumen in der Einspritzdüse gefördert. Das Stellglied zur Steuerung der beiden Druckleitungen ist in der Einspritzpumpe angeordnet und als Drehschieber ausgebildet, welcher verschiebbar, jedoch unverdrehbar mit den Pumpenkolben gekoppelt ist. Diese Ausführung ist wegen der beiden Druckleitungen aufwendig und sieht ebenfalls keine Zwischenstellung des als Drehschieber ausgebildeten Stellgliedes vor, bei welcher beide Druckräume der Düsennadeln ungedrosselt mit dem Pumpendruckraum verbunden sind.

Ferner sind beispielsweise aus den Deutschen Normen DIN 24300, März 1966, Blatt 3, Nr. 1.1.2., sogenannte ³/₂₋Wegeventile bekannt, die in einer ersten Schaltstellung einen Zulauf sperren und einen Rücklauf öffnen und in einer zweiten Schaltstellung den Rücklauf sperren und den Zulauf öffnen.

### Vorteile der Erfindung

Die erfindungsgemässe Kraftstoff-Einspritzdüse mit den kennzeichnenden Merkmalen des Hauptanspruchs hat gegenüber einer bekannten Einspritzdüse der gattungsmässigen Art den Vorteil, dass durch die praktisch gleichzeitig mit der Sperrung erfolgende Druckentlastung der Druckräume ein exaktes, schnelles Schliessen der Düsennadeln sichergestellt ist. Ferner ist vorteilhaft, dass dem als Ventilschieber ausgebildeten Stellglied eine definierte Zwischenstellung zugeordnet werden kann, so dass das Stellglied in einer seiner drei definierten Stellungen beide Druckräume ungedrosselt mit der Zuflussleitung des Kraftstoffs verbinden kann, wobei beide Düsennadeln ihren vollen Hub ausführen können. Eine kurz bauende Ausführung der Einspritzdüse ergibt sich, wenn die Achse des Ventilschiebers senkrecht zu den Achsen der Düsennadeln und eines Anschlusses für die Zuflussleitung angeordnet ist.

### Zeichnung

### Zwei Ausführungsbeispiele des Gegenstandes der Erfindung sind in der Zeichnung vereinfacht dargestellt und im folgenden näher beschrieben. Es zeigen Figur 1 das erste Ausführungsbeispiel, Figur 2 eine Variante des Beispiels nach Figur 1 und Figur 3, 4 und 5 das zweite Ausführungsbeispiel.

### Beschreibung der Erfindungsbeispiele

In Figur 1 ist eine Kraftstoffeinspritzdüse mit dem üblichen Aufbau Düsenhalter 1, Zwischenplatte 2, Düsenkörper 3, Überwurfmutter 4 und Düsennadeln 5 dargestellt. Die Düsennadeln 5 sind über Federteller 6 durch Schliessfedern 7 belastet. Der die Feder 7 aufnehmende Raum 8 ist über einen Kanal 9 druckentlastet. Die Erfindung betrifft eine Einspritzdüse mit zwei Düsennadeln 5 und entsprechend zwei Schliessfedern 7, jedoch nur einem Federraum 8. Zwischen den Düsennadein 5 und dem Düsenkörper 3 sind im Bereich der Druckschulter 10 der Düsennadel Druckräume 11 vorgesehen, die mit Zuflusskanälen 12 und 13 im Düsenhalter 1 verbunden sind, welche über ein Schiebeventil 14 mit einer Zuflussleitung 15 verbindbar sind, über welche der unter hohem Druck stehende Kraftstoff der Einspritzdüse zugeführt wird.

In Figur 1 ist der obere Teil des Düsenhalters 1 gegenüber dem unteren Teil um 90° verdreht gezeichnet, um dadurch jeweils einmal die Druckräume 11 im Düsenkörper 3 bzw. die Schliessfedern 7 im Schnitt zeigen zu können und zum anderen im oberen Teil die Zuflusskanäle 12 und 13. Das Schieberventil 14 arbeitet mit einem Schieber 16, der entgegen der Kraft einer Rückstellfeder 17 durch in einem Raum 18 befindliche Druckflüssigkeit verschiebbar ist. Die Druckflüssigkeit wird durch nicht dargestellte Mittel, beispielsweise ein Magnetventil, motorkenngrössenabhängig gesteuert und über einen Nippel 19 dem Raum 18 zugeführt. Je nach Druck dieser Druckflüssigkeit wird der Schieber 16 mehr oder weniger gegen die Feder 17 verschoben und stellt dabei verschiedene Verbindungen zwischen der Zuflussleitung 15 und den Zuflusskanälen 12 und 13 her. In der dargestellten Schaltstellung besteht eine Verbindung von der Leitung 15 zum Kanal 12. Der Kraftstoff strömt dabei entlang einer Ringnut 20 des Schiebers 16 in der den Schieber 16 aufnehmenden Bohrung 21, von einer mit der Zuflussleitung 15 verbundenen Ringnut 22 dieser Bohrung 21 zu einer mit dem Zuflusskanal 12 verbundenen Ringnut 23. In dem Schieber 16 ist ein Entlastungskanal 24 angeordnet, der in der dargestellten Stellung den Zuflusskanal 13 mit dem die Feder 17 aufnehmenden druckentlasteten Raum 25 verbindet. In diesen Raum 25 mündet auch die Entlastungsleitung 9 des Federraums 8. Der Raum 25 ist durch einen Anschlussnippel 26 mit einer nicht dargestellten Leckleitung verbunden.

Sobald aufgrund steigenden Druckes im Druckraum 18 der Schieber 16 nach rechts entgegen der Kraft der Feder 17 verschoben wird, werden die Ringnuten 22 und 23 über die Ringnut 20 mit einer Ringnut 27 verbunden, von der der Zuflusskanal 13 abzweigt. Nach Zurücklegung dieses Weges ist der Entlastungskanal 24 von der Ringnut 27 getrennt. Diese Verbindung entsteht in einer Zwischenstellung des Schiebers 16 und setzt voraus, dass die Ringnut 20 länger ist als der Abstand von Ringnut 23 zu Ringnut 27. In dieser Stellung werden beide Druckräume 11 mit Kraftstoff versorgt, wenn dieses so gewünscht ist und wenn eine Druckstufe, wie in Figur 3 dargestellt, vorgesehen wird. Bei dem dargestellten Beispiel überläuft der Schieber 16 diese Stellung, bis er an den hier als Anschlag dienenden Nippel 26 verschoben wird. In dieser Endstellung ist die Ringnut 20 von der Ringnut 23 getrennt, so dass lediglich noch die Verbindung der Ringnut 22 zur Ringnut 27 hin besteht. Der Kraftstoff gelangt also nur noch in den Zuflusskanal 13. Der Zuflusskanal 12 ist gesperrt und in dieser Stellung durch den Entlastungskanal 24 im Schieber 16 druckentlastet.

Bei manchen Brennkraftmaschinen steht zur Aufnahme der Kraftstoffeinspritzdüse nur ein geringer Raum, also nur eine Bohrung geringen Durchmessers zur Verfügung. Bei der Verwendung von Kraftstoffeinspritzdüsen mit zwei parallel angeordneten Düsennadeln ist man deshalb darauf angewiesen, diese, wie in Figur 2 dargestellt, möglichst dicht nebeneinander anzuordnen. Der geringstmögliche Abstand wird jedoch bei parallel angeordneten Schliessfedern durch den Durchmesser dieser Federn bestimmt, der nicht in der erforderlichen Weise verringert werden kann. Bei der in Figur 2 dargestellten Variante des ersten Ausführungsbeispiels, bei der die entsprechenden Bezugszahlen lediglich mit einem Indexstrich versehen werden, ist die eine Feder 7' gegenüber der anderen zurückgesetzt, so dass neben der verbliebenen Feder 7'-lediglich eine verlängerte Druckstange 29 der einen Düsennadel 5' verläuft. Der Federraum 8' ist dadurch stufenförmig ausgebildet.

Bei dem in den Figuren 3 bis 5 dargestellten zweiten Ausführungsbeispiel sind die Bezugszahlen der dem ersten Ausführungsbeispiel entsprechenden Teile mit zwei Strichen als Index versehen. Wie in Figur 3 dargestellt, sind bei diesem Ausführungsbeispiel die beiden Düsennadeln koaxial zueinander angeordnet, wobei die eine Düsennadel 31 von einer Hohlnadel 32 aufgenommen wird. Die Düsennadel 31 hat einen zwischen den Nadeln angeordneten Druckraum 33, die Hohlnadel 32 weist einen zwischen Hohlnadel und Düsenkörper 3" angeordneten Druckraum 34 auf. Während der Druckraum 34 unmittelbar mit dem Zulaufkanal 12" verbunden ist, dient als Verbindung zwischen dem Zuflusskanal 13" und dem Druckraum 33 eine im Düsenkörper 3" angeordnete Ringnut 35 und in der Hohlnadel 32 angeordnete Radialbohrungen 36, die die Ringnut 35 mit dem Druckraum 33 verbinden. Die auf die Düsennadeln 31 und 32 wirkenden Druckfedern sind wie beim ersten Ausführungsbeispiel parallel geschaltet. Die Schliessfeder 37 der Hohlnadel 32 weist einen wesentlich grösseren Durchmesser auf als die Schliessfeder 38 der Innennadel 31, da die vom zugeführten Kraftstoff beaufschlagte in Öffnungsrichtung wirkende Fläche an der Hohlnadel 32 konstruktionsbedingt wesentlich grösser als die an der Innennadel 31 ist. Die Druckräume 33 und 34 bzw. die Zuflusskanäle 12" und 13" sind hydraulisch völlig voneinander getrennt. Das Schieberventil 14" arbeitet im Prinzip wie das im ersten Ausführungsbeispiel dargestellte Ventil. Im Gegensatz zu diesem ist es jedoch koaxial zur Einspritzdüsenachse angeordnet, da der Kraftstoffdruckanschluss mit der Kraftstoffzufiussleitung 15" quer zur Düsenachse angeschlossen ist. Ausser dem Vorteil des geringen Durchmessers dieses Ausführungsbeispiels sind für die Leckabführung auch weniger Kanäle erforderlich, da der die Feder 17" des Schiebers 16" aufnehmende Raum 25" über eine Bohrung 39 unmittelbar mit dem Federraum 8" verbunden ist. Im Unterschied zum ersten Ausführungsbeispiel stösst der Schieber 16" nach Zurücklegung eines ersten Hubes auf einen durch eine Feder 41 belasteten Anschlag 42. Erst bei weiterem Druckanstieg (Druckstufe) im Raum 18" wird die Kraft der Feder 41 überwunden und der Schieber 16" nun gegen die Kraft beider Federn 17" und 41 in seine Endlage verschoben.

in der in der Figur 3 dargestellten Ausgangslage des Schiebers 16" verbindet dieser über die Ringnut 20" die Zuflussleitung 15" mit dem Zuflusskanal 13". Sobald dann der Schieber 16" entgegen der Feder 17" nach unten geschoben wird, besteht nach Zurücklegung des Weges bis an den Anschlag 42 eine Verbindung zwischen der Leitung 15" und dem Kanal 12", so dass Kraftstoff nur über die Hohlnadel 32 eingespritzt werden kann. Der Kanal 13" ist von der Leitung 15" dann getrennt, wie es in Figur 4 dargestellt ist. In Figur 5 ist dann der Schieber 16" in seiner Endstellung gezeigt nach Überwindung der Kraft der Feder 41, in der die Leitung 15" mit beiden Kanälen 12" und 13" verbunden ist. Die Verbindung zum Kanal 13" erfolgt dabei durch eine im Schieber 16" verlaufende Bohrung 43. Hierdurch ist es möglich, im folgenden Umsteuerreihenfolge erst einen der Kanäle dann alternativ den anderen Kanal und erst danach beide gleichzeitig aufzusteuern.

## Patentansprüche

1. Kraftstoff-Einspritzdüse für Brennkraftmaschinen, mit zwei in Längsrichtung des Düsenkörpers (3) angeordneten, je mindestens ein Spritzloch steuernden Düsennadeln (5), welche je mit einer in einem Druckraum (11) angeordneten Druckschulter (10) versehen sind, an welchen der über eine gemeinsame Zuflussleitung (15) zugeführte Kraftstoff eine die Düsennadel in Öffnungsrichtung verschiebende Kraft hervorruft, und ferner mit einem durch äussere Krafteinwirkung in eine erste und eine zweite Stellung beweglichen Stellglied (16), welches in der ersten Stellung das Ausspritzen von Kraftstoff durch das der einen Düsennadel (5) zugeordnete Spritzloch und in der zweiten Stellung das Ausspritzen von Kraftstoff durch das der anderen Düsennadel (5) zugeordnete Spritzloch verhindert, dadurch gekennzeichnet, dass das Stellglied (16) in an sich bekannter Weise als Ventilschieber ausgebildet ist und beiden Düsennadeln (5) eigene Druckräume (11) zugeordnet sind, welche je über einen gesonderten Kanal (12, 13) mit einer den Ventilschieber (16) aufnehmenden Steuerbohrung (21) verbunden sind, in die auch die einzige Zuflussleitung (15) einmündet, und dass der Ventilschieber (16) jeweils den gegenüber der Zuflussleitung (15) gesperrten Kanal (12 bzw. 13) zur Druckentlastung des zugeordneten Druckraums (11) mit einem Raum (8, 25) niederen Druckes verbindet.

2. Einspritzdüse nach Anspruch 1, dadurch gekennzeichnet, dass der Ventilschieber (16") nach Zurücklegen eines ersten Teilhubes in einer definierten Zwischenstellung auf einen Anschlag (42) stösst, der durch eine Feder (41) belastet ist, die erst nach Ansteigen des hydraulischen Druckes um einen vorgegebenen Wert (Druckstufe) nachgibt, und dass der Ventilschieber (16") in einer seiner drei definierten Stellungen die Zuflussleitung (15) mit beiden Kanälen (12", 13") verbindet.

3. Einspritzdüse nach Anspruch 1 oder 2, dadurch gekennzeichnet, dass die Achse des Ventilschiebers (16) senkrecht zu den Achsen der Düsennadeln (5) und eines Anschlusses für die Zuflussleitung (15) angeordnet ist.

## Claims

1. Fuel injection nozzle for internal-combustion engines, with two nozzle needles (5) which are arranged in the longitudinal direction of the nozzle body (3) and which each control at least one spray hole and are each provided with a pressure shoulder (10) which is located in a pressure space (11) and at which the fuel supplied via a common inflow line (15) causes a force displacing the nozzle needle in the opening direction, and also with an actuator (16) which is moveable as a result of the effect of an external force into a first and a second position and which, in the first position, prevents fuels from being sprayed out through the spray hole assigned to the one nozzle needle (5) and, in the second position, prevents fuel from being sprayed out through the spray hole assigned to the other nozzle needle (5), characterised in that the actuator (16) is designed in a way known per se as a valve slide, and the two nozzle needles (5) have assigned to them their own pressure spaces (11) which are each connected via a separate channel (12, 13) to a control bore (21) which receives the valve slide (16) and into which the single inflow line (15) also opens, and in that the valve slide (16) connects the particular channel (12 or 13) locked relative to the inflow line (15) to a low-pressure space (8, 25) in order to relieve the associated pressure space (11) of pressure.

2. Injection nozzle according to Claim 1, characterised in that, after covering a first part stroke, the valve slide (16") butts in a specific intermediate position against a stop (42) loaded by a spring (41) which yields only after the hydraulic pressure has increased a predetermined value (pressure step), and in that in one of its three specific positions the valve slide (16") connects the inflow line (15) to the two channels (12", 13").

3. Injection nozzle according to Claim 1 or 2, characterised in that the axis of the valve slide (16) is arranged perpendicularly to the axes of the nozzle needles (5) and of a connection for the inflow line (15).

## Revendications

1. Buse d'injection de carburant pour moteurs à combustion interne avec deux pointeaux de buse (5) disposés en direction longitudinale du corps de buse (3) et commandant chacun au moins un trou d'injection, chacun de ces pointeaux étant muni d'un épaulement de pression (10) disposé dans une chambre de pression (11), épaulement sur lequel le carburant amené par une canalisation d'arrivée commune (15) exerce un effort déplaçant le pointeau de buse dans le sens de l'ouverture, et en outre, avec un organe de réglage (16) mobile dans une première et dans une seconde positions sous l'action d'une force extérieure, et qui, dans la première position interdit l'injection du carburant par le trou d'injection associé à l'un des pointeaux de buse (5), tandis que dans l'autre position, il interdit l'injection de carburant par le trou d'injection associé à l'autre des pointeaux de buse (5), buse d'injection caractérisée en ce que l'organe de réglage (16) est constitué, d'une façon en soi connue, d'un tiroir de soupape et qu'à chacun des deux pointeaux de buse (5) est associée une chambre de pression (11) qui lui est propre, ces chambres de pression étant respectivement reliées par l'intermédiaire d'un canal spécial (12, 13) à un alésage de commande (21) recevant le tiroir de soupape (16), et dans lequel débouche également la canalisation unique d'arrivée (15), tandis que le tiroir de soupape (16) relie respectivement le canal (12 ou bien 13) fermé par rapport à la canalisation d'arrivée (15) à une chambre (8, 25) à basse pression pour permettre le délestage en pression de la chambre de pression (11) associée à ce canal.

2. Buse d'injection selon la revendication 1, caractérisée en ce que le tiroir de soupape (16"), après avoir parcouru une première course partielle, arrive dans une position intermédiaire définie sur une butée (42) sollicitée par un ressort (41) qui ne cède qu'après un accroissement d'une valeur prédéfinie (palier de pression) de la pression hydraulique, tandis que le tiroir de soupape (16"), dans l'une de ses trois positions définies, relie la canalisation d'arrivée (15) aux deux canaux (12", 13").

3. Buse d'injection selon une des revendications 1 ou 2, caractérisée en ce que l'axe du tiroir de soupape (16) est disposé perpendiculairement aux axes des pointeaux de buse (5) et d'un raccord pour la canalisation d'arrivée (15).
